# EUROPÄISCHE PATENTSCHRIFT

(11) **EP 1 633 667 B1**
(45) Veröffentlichungstag und Bekanntmachung des Hinweises auf die Patenterteilung: **22.11.2006**
(21) Anmeldenummer: 04741225.9
(22) Anmeldetag: 23.07.2004
(51) Int. Cl.: B65H 39/10, B65H 31/34, B65H 31/32

(54) **VORRICHTUNG UND VERFAHREN ZUM SAMMELN AUFEINANDERFOLGEND ZUGEFÜHRTER FLACHER GEGENSTÄNDE**
DEVICE AND METHOD FOR SUCCESSIVELY COLLECTING TRANSPORTED FLAT OBJECTS
PROCEDE ET INSTALLATION POUR REGROUPER DES OBJETS PLATS TRANSPORTES DE MANIERE SUCCESSIVE

(30) Priorität: 02.08.2003 DE 10335418
(43) Veröffentlichungstag der Anmeldung: 15.03.2006
(73) Patentinhaber: BÖWE SYSTEC AG, 86159 Augsburg (DE)
(72) Erfinder: SEILER, Reinhard, 86447 Aindling (DE)
(74) Vertreter: Stöckeler, Ferdinand
(86) Internationale Anmeldenummer: PCT/EP2004/008213
(87) Internationale Veröffentlichungsnummer: WO 2005/016808

(56) Entgegenhaltungen:
- EP-A- 0 277 719
- EP-A- 0 528 493
- US-A- 3 785 256
- US-A- 5 342 038

## Beschreibung

Die Erfindung betrifft eine Vorrichtung und eine Verfahren zum Sammeln aufeinanderfolgend zugeführter flacher Gegenstände, insbesondere Blätter, nach dem Oberbegriff des Anspruchs 1 bzw. 13.

Sammeleinrichtungen der eingangs genannten Art werden z.B. in Papierhandhabungsanlagen für die Zusammenstellung aufeinanderfolgend zugeführter Blätter zu gewünschten Blattgruppen bzw. Blattstapeln verwendet. Dabei werden die z.B. von einer Schneideinrichtung und/oder einer Blattzuführungseinrichtung bereitgestellten und dann anschließend einzeln, geschuppt oder auch vorgesammelt weitertransportierten Blätter zu einem Blattstapel zusammengestellt, der dann für die weitere Verarbeitung zu einer nachfolgenden Bearbeitungsstation wie z.B. einer Falzeinrichtung, einer Kuvertieranlage oder dgl. transportiert werden kann.

Aus der EP 0 528 493 B1 ist eine gattungsgemäße Vorrichtung zum Sammeln einer Anzahl von der Reihe nach zugeführten Blättern zu Stapeln bekannt. Dort werden die aufeinanderfolgend zugeführten Einzelblätter zwischen einem oberen und unteren endlosen Transportriemen zu einem Anschlag transportiert. Dieser besteht aus einem Anschlaggatter, das zwischen einer oberen Schwenkstellung, bei der die Blätter an dem Anschlaggatter abgebremst und zu einem Stapel zusammengestellt werden, und einer unteren Schwenkstellung zur Freigabe des gebildeten Stapels verschwenkt werden kann. Bei einer derartigen Sammelvorrichtung muß jedoch eine gesammelte Blättergruppe zunächst vollständig an dem nach unten verschwenkten Anschlaggatter vorbeitransportiert werden, bevor dieses zum Sammeln der nächsten Blättergruppe wieder nach oben verschwenkt werden kann. Zwischen dem letzten Blatt einer vorhergehenden Blättergruppe und dem ersten Blatt einer folgenden Blättergruppe muß daher eine relativ große Lücke vorgesehen werden, um den ordnungsgemäßen Abtransport der gesammelten Blättergruppe zu gewährleisten. Da die in Transportrichtung vor einer Sammelvorrichtung angeordneten Zubringer in der Regel deutlich höhere Fördergeschwindigkeiten als die Sammelvorrichtung ermöglichen, müssen geeignete Maßnahmen vorgesehen werden, um die Blattzuführung zur Sammeleinheit entsprechend unterbrechen oder verzögern zu können. Dies ist jedoch mit einem erheblichen Antriebs und Steuerungsaufwand verbunden. Außerdem wird der Durchsatz einer Papierhandhabungsanlage und damit deren Taktleistung durch eine derartige Sammelvorrichtung beschränkt.

In der EP 0 455 494 B 1 ist eine Einrichtung zum Sammeln von Blättern offenbart, die zur Verbesserung des Durchsatzes zwei übereinander angeordnete separate Zusammentrageinheiten aufweist. Jede der beiden Zusammentrageinheiten enthält über Umlenkrollen geführte obere und untere endlose Transportbänder, zwischen denen eine Sammelstation zur Erzeugung eines gewünschten Blattstapels gebildet wird. Zum Sammeln der einer Zusammentrageinheit nacheinander zugeführten Blätter sind auf den jeweiligen Antriebswellen der in Transportrichtung hinteren Umlenkrollen einander gegenüberliegende Lagerwalzen angeordnet, die zur Bildung eines Blattstapels stillgesetzt und für den Abtransport des gesammelten Blattstapels zur Drehung wieder freigegeben werden können. Zwischen einem Blattzubringer und den beiden übereinander angeordneten Zusammentrageinheiten ist eine Umlenkeinrichtung vorgesehen, durch welche die der Sammeleinrichtung zugeführten Blätter entweder in die obere oder die untere Zusammentrageinheit geleitet werden können. Dadurch kann ein zu langes Anhalten des Blattzubringers während eines normalen Betriebes vermieden werden. Allerdings muss auch bei dieser bekannten Sammelvorrichtung eine Lücke zwischen dem letzten Blatt einer vorhergehenden Gruppe und dem ersten Blatt einer nachfolgenden Gruppe geschaffen werden, damit die Umlenkeinrichtung verschwenken kann. Außerdem werden durch die doppelstöckige Ausführung der Zusammentrageinheit der bauliche Aufwand und der Platzbedarf erhöht.

Die US-A-3,785,256 betrifft eine Vorrichtung, mittels der von einem Papierschneider bereitgestellte Blätter gezählt werden und bei Erreichen einer vorbestimmten Anzahl von Blättern ein entsprechend gebildeter Stapel gemeinsam ausgegeben wird. Hierfür umfasst die Vorrichtung als Hauptelement eine mit einer Nut versehene Nocke, durch die ein Anschlag gebildet wird, an dem das zu sammelnde Papier zum Stehen kommt. Sobald eine vorbestimmte Anzahl von Blättern in dem Stapel enthalten ist, wird über eine entsprechende Sensorik eine vollständige Drehung der Nocke bewirkt, so dass diese zu ihrer stationären Sammelposition zurückkehrt, so dass ein neuer Stapel bereits dann gesammelt werden kann, bevor der bereits fertiggestellte Stapel vollständig aus der Sammelstation entfernt ist. Die Funktionalität der Nocke ist derart, dass eine Ausnehmung im Umfang der Nocke gebildet ist. Die Ausnehmung ist derart gebildet, dass in Blatteinlaufrichtung ein Abschnitt gebildet ist, der etwa % der Sehne des entsprechendes Segment entspricht, und der mit der Blatteinlaufebene ausgerichtet ist. Eine Drehung der Nocke bewirkt eine Anhebung der vorderen Kante des Stapels derart, dass dieser den Anschlag überwinden kann und durch eine gemeinsame Aktion von Nocke und einer Transportrolle in Richtung der Ausgaberollen bewegt werden kann.

Der vorliegenden Erfindung liegt die Aufgabe zugrunde, eine verbesserte Vorrichtung und ein verbessertes Verfahren zum Sammeln flacher Gegenstände zu schaffen, die eine Verarbeitung von aufsteigend geschuppten oder absteigend geschuppten Blattgruppen ermöglichen.

Diese Aufgabe wird durch eine Vorrichtung nach Anspruch 1 und ein Verfahren nach Anspruch 13 gelöst.

Ein wesentlicher Vorteil der Erfindung besteht darin, dass mit dem Sammeln der nächsten Gruppe auch ohne Bildung einer Lücke-bereits während des Abtransports der vorherigen Flachgutgruppe begonnen werden kann. Durch die Drehung des Rotationskörpers kann nicht nur die gewünschte Anzahl an gesammelten Blättern zum schnellen Abtransport aus der Zuführungsebene abgelenkt, sondern gleichzeitig eine neue Aufnahme für die Gegenstände der nächsten Gruppe in eine Sammelstellung bewegt werden. Die Drehung des Rotationskörpers kann durch einen geeigneten Positionierantrieb in Abhängigkeit von einer Sensorik gesteuert werden, die jeweils einen letzten Gegenstand einer zu sammelnden Gruppe erfasst. Sobald das jeweilige Gruppenende erreicht ist, wird der das Anschlagelement bildende Rotationskörper um einen bestimmten Winkel gedreht. Hierdurch wird zum einen die Vorderkante des fertig gebildeten Stapels in eine Abtransporteinheit bewegt und zum anderen eine leere Aufnahme zur Zuführung hin gedreht. Dieses Prinzip ermöglicht es, noch während des Abtransports eines fertig gesammelten Stapels bereits mit dem Sammeln der Gegenstände für den nächsten Stapel zu beginnen. Dadurch ist ein hoher Durchsatz mit sehr kurzen Zykluszeiten möglich. Da eine neue Aufnahme zum Sammeln der nächsten Gruppe relativ schnell noch während des Abtransportes der vorigen Gruppe zur Verfügung steht, ist keine Lücke zwischen dem letztem Blatt der vorhergehend und dem ersten Blatt einer folgenden Gruppe erforderlich. Ein bestimmter Abstand zwischen den beiden Vorderkanten aufeinanderfolgender Blätter reicht aus, um den ordnungsgemäßen Transport bzw. Trennung zu gewährleisten.

Gemäß der Erfindung ist die Anschlageinrichtung derart ausgeführt, dass der Rotationskörper in beiden Drehrichtungen drehbar ist und die flachen Gegenstände wahlweise nach oben oder unten ablenken kann. Dadurch wird das Sammeln und Weitertransportieren von aufsteigend und absteigend geschuppten Gegenständen ermöglicht. Sind die der Sammeleinrichtung zugeführten Gegenstände z.B. aufsteigend geschuppt, d.h. die Vorderkante eines folgenden Gegenstands liegt auf dem vorherigen Blatt, kann der Rotationskörper entgegengesetzt zum Uhrzeigersinn gedreht werden. Sind die der Sammeleinrichtung zugeführten Gegenstände dagegen absteigend geschuppt, d.h. die Vorderkante des folgenden Gegenstands liegt unter dem vorherigen Gegenstand, kann der Rotationskörper im Uhrzeigersinn gedreht werden. Dadurch wird eine einfache und leichte Anpassung an die wahlweise Ansammlung von oben oder unten ermöglicht.

Der Rotationskörper kann eine oder auch mehrere über den Umfang verteilte Aufnahmen oder Sammelfächer für die Vorderkanten der zu sammelnden Gegenstände aufweisen. Bei nur einen Aufnahme muss der Rotationskörper um 360° gedreht werden, während bei mehreren aufnahmen ein entsprechend geringerer Drehwinkel ausreicht, um den fertig gesammelten Stapel in eine Abtransporteinheit zu bewegen und eine leere Aufnahme in die Zuführungsebene zu drehen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine schematische Darstellung einer Sammelvorrichtung mit einem ersten Ausführungsbeispiel einer Anschlageinrichtung in unterschiedlichen Stellungen;
- **Figur 2**: ein zweites Ausführungsbeispiel einer Anschlageinrichtung in einer schematischen Seitenansicht;
- **Figur 3**: ein drittes Ausführungsbeispiel einer Anschlageinrichtung in einer schematischen Perspektive;
- **Figur 4**: eine schematische Seitenansicht der in Figur 3 gezeigte Anschlageinrichtung in einer Sammelstellung;
- **Figur 5**: eine schematische Seitenansicht der in Figur 3 gezeigte Anschlageinrichtung beim Beginn eines Abtransports und
- **Figur 6**: eine schematische Seitenansicht der in Figur 3 gezeigte Anschlageinrichtung am Ende eines Abtransports.

In Figur 1 ist das Ablaufprinzip einer erfindungsgemäßen Vorrichtung zum Sammeln einer bestimmten Anzahl nacheinander zugeführter Blätter 1 zu einem gewünschten Blattstapel gezeigt. Die dort in verschiedenen Stellungen schematisch dargestellte Sammelvorrichtung enthält eine erste Fördereinrichtung 2 zum Transport der aufeinanderfolgenden Blätter 1, eine Anschlageinrichtung 3 zur Zusammenstellung der durch die Fördereinrichtung 2 gelieferten Blätter zu dem gewünschten Blattstapel und eine zweiten Fördereinrichtung 4 zum Ab- oder Weitertransport des zusammengestellten Blattstapels. Bei der gezeigten Ausführung werden die Blätter 1 der Anschlageinrichtung 3 geschuppt übereinander liegend zugeführt. Das bedeutet, dass zwischen den beiden Vorderkanten zweier aufeinanderfolgender Blätter 1 ein gewisser Abstand vorhanden ist. In dieser Form können die Blätter 1 z.B. durch eine auch als Merger bezeichnete Zusammenführungseinrichtung bereitgestellt werden, die zuvor geschnittene und in Transportrichtung nebeneinander angeordnete Einzelblätter derart zusammenführt, dass diese mit einem leichten Versatz in Transportrichtung übereinander liegend angeordnet sind. Derartige Zusammenführungseinrichtungen sind als solches bekannt, so dass auf deren nähere Beschreibung oder Darstellung verzichtet werden kann.

Die erste und zweite Fördereinrichtung 2 und 4 sind bei der gezeigten Ausführung als Rollen- oder Walzenförderer mit einander gegenüberliegenden und sich gegensinnig drehenden Transportrollen bzw. -walzen 5a, 5b bzw. 6a, 6b ausgeführt. Zwischen den Transportrollen bzw. -walzen 5a, 5b und 6a und 6b wird jeweils ein Spalt 7 bzw. 8 für die zu transportierenden Blätter 1 gebildet. Die Transportrollen bzw. -walzen 5a, 5b und 6a und 6b können in an sich bekannter Weise zumindest an ihrer Außenseite aus einem flexiblen Material mit hoher Reibung bestehen. Die Fördereinrichtungen 2 und 4 können aber auch als Bandförderer oder dgl. ausgeführt sein.

Die in Figur 1 dargestellte Anschlageinrichtung 3 enthält einen quer zur Transportrichtung angeordneten und um eine Mittelachse 9 drehbaren Rotationskörper 10, der vier in Umfangsrichtung gleichmäßig verteilte und durch Stege 11 voneinander getrennte Aufnahmen 12 für die in Transportrichtung vorderen Kanten der durch die Fördereinrichtung 2 gelieferten Blätter 1 enthält. Bei dem gezeigten Ausführungsbeispiel sind die in Form einer achsparallelen Nut ausgeführten Aufnahmen 12 in Umfangsrichtung des Rotationskörpers 10 um jeweils 90° zueinander versetzt. Der durch einen nicht dargestellten Antrieb motorisch verdrehbare Rotationskörper 10 ist derart angeordnet, dass seine Mittelachse 9 in einer zwischen den Fördereinrichtungen 2 und 4 verlaufenden Transportebene 13 liegt. Der Rotationskörper 10 ist so verdrehbar, dass in einer Ruhestellung jeweils eine der nutförmigen Aufnahmen 12 in der Transportebene 13 liegt und zu den durch die Fördereinrichtung 2 gelieferten Blättern 1 hin ausgerichtet ist. Durch Drehung des Rotationskörpers 10 um jeweils 90° kann so die nächste nutförmige Aufnahme 12 in eine Sammelstellung gebracht werden. An der Außenseite der Stege 11 sind in Figur 1 nur schematisch angedeutete Rollen oder Walzen 14 angebracht, die zum Andrücken der bei der Drehung des Rotationskörpers 10 abgelenkten Blätter 1 an ein unterhalb des Rotationskörpers 10 angeordnetes und motorisch angetriebenes Transportelement 15 dienen. Bei der gezeigten Ausführung ist das Transportelement 15 als Transportwalze bzw. -rolle ausgeführt. Diese und/oder die Rollen oder Walzen 14 können zumindest an ihrer Außenseite aus einem elastischen Material mit guten Reibungseigenschaften bestehen, so dass die bei der Drehung des Rotationskörpers 10 nach unten abgelenkten Blätter zwischen diesen möglichst schlupffrei weitertransportiert und über nicht dargestellte Führungen zu der wieder in der Transportebene 13 angeordneten zweiten Fördereinrichtung 4 geleitet werden. Das Transportelement 15 kann aber auch als Bandförderer oder dgl. ausgeführt sein.

In der oberen Darstellung von Figur 1 ist der Rotationskörper 10 in einer Sammelstellung gezeigt. Eine der Aufnahmenuten 12 ist zur Fördereinrichtung 2 gerichtet und in der Transportebene 13 angeordnet. In dieser Aufnahmenut 12 werden die vorderen Kanten der durch die Fördereinrichtung 2 gelieferten Blätter abgebremst, wobei ein gewünschter Blattstapel gebildet wird.

Sobald das letzte Blatt 1 eines gewünschten Blattstapels die Aufnahmenut 12 erreicht hat, kann der Rotationskörper 10 durch einen z.B. als Schrittmotor ausgebildeten Positionierantrieb um 90° entgegen dem Uhrzeigersinn gedreht werden, wie dies durch den Pfeil 16 in der mittleren Darstellung von Figur 1 dargestellt ist. Der gesammelte Blattstapel wird dabei innerhalb der Aufnahmenut 12 gehalten und aus der Transportebene 13 heraus nach unten in Richtung des als Transportwalze oder -rolle ausgebildeten Transportelements 15 umgelenkt. Zwischen den Rollen oder Walzen 14 des Rotationskörpers 10 und der angetriebenen Transportwalze oder -rolle 15 wird dann der gebildete Blattstapel abtransportiert.

Wie aus der unteren Darstellung von Figur 1 hervorgeht, gelangt gleichzeitig mit der Umlenkung des fertig gesammelten Blattstapels bereits eine nächste Aufnahmenut 12 des Rotationskörpers 10 in eine Sammelstellung, so dass mit dem Sammeln der Blätter für den nächsten Blattstapel bereits während des Abtransports des vorherigen Blattstapels begonnen werden kann.

Figur 2 zeigt in einer vergrößerten schematischen Seitenansicht ein weiteres Ausführungsbeispiel einer Anschlageinrichtung, die ähnlich wie die Anschlageinrichtung der in Figur 1 schematisch gezeigten Sammelvorrichtung aufgebaut ist. Auch diese Anschlageinrichtung enthält einen um eine Mittelachse 17 drehbaren Rotationskörper 18, der im Gegensatz zum Ausführungsbeispiel von Figur 1 jedoch fünf über den Umfang des Rotationskörpers 18 gleichmäßig verteilte nutförmige Aufnahmen 19 für die vorderen Kanten der Blätter enthält. Bei dieser Ausführung sind die radialen Aufnahmen 19 in Umfangsrichtung um jeweils 72° zueinander versetzt angeordnet und weisen einen sich nach außen erweiternden Querschnitt auf. Dadurch kann gewährleistet werden, dass die zugeführten Blätter sicher in die Aufnahmen 19 gelangen. An den zwischen den Aufnahmen 19 befindlichen Stegen 20 sind in Radialrichtung bewegliche und durch eine Feder oder dgl. nach außen vorgespannte Rollen oder Walzen 21 zum Andrücken der bei einer Drehung des Rotationskörpers 18 abgelenkten Blätter an jeweils zwei oberhalb und unterhalb der Drehachse 17 in der Höhe versetzt zueinander angeordnete Transportelemente 22, 23 vorgesehen. Auch bei diesem Ausführungsbeispiel sind die Transportelemente 22, 23 als motorisch angetriebene Transportrollen oder -walzen ausgeführt. Diese sind derart angeordnet, dass in einer Sammelstellung an ihnen die beiden jeweils oberhalb und unterhalb der Drehachse 17 angeordneten Rollen 21 anliegen. Bei dieser Ausführung wird der Rotationskörper 18 für den Abtransport einer bestimmten Anzahl an Blättern durch einen geeigneten Positionierantrieb um jeweils 72° weitergedreht, wobei hier die innerhalb einer Aufnahme 19 angehaltenen Blätter durch Drehung des Rotationskörpers 18 im oder entgegen dem Uhrzeigersinn nach oben bzw. unten umgelenkt werden können. Die nach oben oder unten abgelenkten Blätter werden dann zunächst zwischen den in Transportrichtung vorderen und anschließend hinteren Transportelementen 22 bzw. 23 und den Transportrollen oder - walzen 21 weitertransportiert. Die Blätter werden dabei durch obere und untere Führungsbleche 24 und 25 geführt. Die Transportelemente 22 und 23 können kontinuierlich angetrieben werden, wobei die oberhalb der Drehachse 17 angeordneten Transportelemente 22 bei einer Zuführung der Blätter in Richtung des Pfeiles 26 entgegen dem Uhrzeigersinn und die unterhalb der Drehachse 17 angeordneten Transportelemente 23 im Uhrzeigersinn angetrieben werden.

Auch bei dieser Ausführung kann bereits während des Abtransportes eines vorherigen Blattstapels bereits ein neuer Blattstapel gesammelt werden. Da der Rotationskörper in beiden Drehrichtungen drehbar ist und die Blätter wahlweise nach oben oder unten ablenken kann, wird auch das Sammeln und Weitertransportieren von aufsteigend und absteigend geschuppten Blättern ermöglicht. Wenn die zur Sammeleinrichtung transportierten Blätter z.B. gemäß Figur 1 aufsteigend geschuppt sind, kann der Rotationskörper entgegen dem Uhrzeigersinn gedreht werden, während bei einer absteigenden Schuppung entgegen dem Uhrzeigersinn gedreht wird.

In den Figuren 3 bis 6 ist ein weiteres Ausführungsbeispiel einer Anschlageinrichtung gezeigt. Bei diesem Ausführungsbeispiel besteht der um eine Mittelachse 27 motorisch drehbare Rotationskörper 28 aus einer quer zur Transportrichtung angeordneten Walze, die nur eine parallel zur Drehachse verlaufende nutförmige Aufnahme 29 für die vorderen Kanten der von einer Fördereinrichtung gelieferten Blätter aufweist. Auch bei dieser Ausführung weist die Aufnahme 29 einen sich nach außen erweiternden Querschnitt auf. Dem Rotationskörper 28 ist ein oberes Transportelement 30 und ein unteres Transportelement 31 zugeordnet. Die beiden Transportelemente 30 und 31 sind als angetriebene Transportwalzen mit einer seitlichen Abflachung 32 bzw. 33 und einer durch diese unterbrochenen zylindrischen Außenfläche 34 und 35 ausgeführt. Auch bei dieser Ausführung können die Transportelemente zumindest an ihrer Außenseite aus einem nachgiebigen Material mit guten Reibungseigenschaften bestehen, so dass zwischen ihnen und dem Rotationskörper 28 ein flexibler Spalt für den Abtransport einer unterschiedlichen Anzahl an Blättern gebildet werden kann. Der Antrieb der Transportelemente 30 und 31 ist so auf die Drehung des Rotationskörpers 28 abgestimmt, dass die zylindrische Außenfläche 34 und 35 erst bei der Drehung des Rotationskörpers 28 mit dessen Außenfläche 36 in Berührung kommt. Die Transportelemente 30 und 31 sind getaktet angetrieben, wobei die Synchronisierung mit dem Rotationskörper 28 z.B. durch ein Getriebe erreicht werden kann. Der Rotationskörper 28 wird auch bei diesem Ausführungsbeispiel von einem oberen und unteren Führungsblech 37 und 38 zur Begrenzung einer Transportbahn mit einem vorderen Einlaufbereich und einen hinteren Auslaufbereich umgeben. Das obere Führungsblech 37 ist in Figur 3 aus Gründen der Übersichtlichkeit weggelassen. Im Auslaufbereich sind einander gegenüberliegende Förderwalzen 39 und 40 angeordnet, die eine dem Rotationskörper 28 nachgeordnete Fördereinrichtung 41 für den Abtransport der gesammelten Blätter bilden.

Die Drehstellungen des Rotationskörpers 28 und der Transportelemente 30 und 31 sind so aufeinander abgestimmt, dass bei der in Figur 4 gezeigten Sammelstellung beide Abflachungen 32 und 33 zu dem Rotationskörper gerichtet sind und keine Berührung zwischen dem Rotationskörper 28 und den Transportelementen 30 und 31 vorliegt.

Sobald die Vorderkante des letzten Blattes einer zu sammelnden Gruppe die Aufnahme 29 erreicht, werden der Rotationskörper 28 und die Transportelemente 30 und 31 gemäß Figur 5 in Richtung der Pfeile gedreht, wobei die zylindrischen Außenflächen 34 und 35 der Transportelemente 30 und 31 in Kontakt mit der Außenfläche 36 des Rotationskörpers 28 gelangen. Während nahezu der gesamten Drehung des Rotationskörpers 28 um 360° liegt die Außenfläche 35 des unteren walzenförmigen Transportelements 31 an seiner Außenfläche 36 an, so dass die dazwischen liegenden Blätter zu den Förderwalzen 39 und 40 transportiert und von diesen zum Weitertransport übernommen werden.

Wenn die Aufnahme 29 des Rotationskörpers 28 nach dessen 360°-Drehung wieder die Sammelstellung erreicht, gelangen auch die Abflachungen 32 und 33 wieder in ihre Ausgangsstellung, wie dies in Figur 6 gezeigt ist. Die Aufnahme 29 steht dann für den nächsten Sammelvorgang wieder zur Verfügung. Auch hier kann der Rotationskörper 28 zur Ablenkung der Blätter nach oben auch im Uhrzeigersinn gedreht werden, wobei sich dann auch die in den Figuren 5 und 6 gezeigten Pfeilrichtungen der Transportelemente 30 und 31 jeweils umkehren.

Auch bei dieser Ausführung können aufsteigend oder absteigend geschuppte Blätter ohne eine Lücke zu einem gewünschten Stapel gesammelt und weiter transportiert werden.

Die Erfindung, die vorstehend im Zusammenhang mit geschuppt zugeführten Einzelblättern erläutert wurde, ist nicht auf dieses Anwendungsgebiet beschränkt. So können anstelle von geschuppten Einzelblättern auch voneinander getrennte Einzelblätter, getrennte Gruppen mit mehreren Einzelblättern, geschuppte Gruppen oder gemischte Gruppen/Einzelblätter zu einem gewünschten Blattstapel gesammelt und weitertransportiert werden. Unter Gegenständen sind somit nicht nur einzelne Gegenstände, sondern auch bereits vorgesammelte Gruppen mit mehreren übereinander liegenden Einzelgegenständen, wie z.B. Blattgruppen mit mehreren aufeinander liegenden Einzelblättern, zu verstehen. Anstelle von Blättern können auch andere flexible Flachgüter wie z.B. Kundenkarten, Kuverts, bogenförmige Kartenträger oder dgl. zu einem gewünschten Stapel gesammelt werden.

## Patentansprüche

1. Vorrichtung zum Sammeln flacher Gegenstände (1), insbesondere Blätter, die in einer Einlaufebene aufeinanderfolgend zugeführt werden,
wobei die Vorrichtung eine Anschlageinrichtung (3) umfasst, die mindestens ein bewegliches Anschlagelement zum Anhalten und anschließenden Freigeben einer bestimmten Anzahl an zugeführten Gegenständen (1) enthält,
wobei das Anschlagelement ein um seine Mittelachse (9; 17; 27) motorisch drehbarer Rotationskörper (10; 18; 28) ist, der an seinem Außenumfang mindestens eine durch eine Ausnehmung gebildete Aufnahme (12; 19; 29) zum Anhalten der anschlagenden vorderen Kanten der zugeführten Gegenstände (1) in einer Ruhestellung des Rotationskörpers (10; 18; 28) und zu deren Ablenkung bei der Drehung des Rotationskörpers (10; 18; 28) aufweist, und
wobei dem Rotationskörper (10; 18; 28) mindestens ein Transportelement (15; 22, 23; 30, 31) zum. Weitertransport der bei der Drehung des Rotationskörpers (10; 18; 28) abgelenkten, gesammelten Gegenstände (1) zugeordnet ist,
**dadurch gekennzeichnet,**
**dass** die Mittelachse (9; 17; 27) des Rotationskörpers (10; 18; 28) und die Einlaufebene im wesentlichen in einer gemeinsamen Ebene angeordnet sind; und
**dass** die Ausnehmung derart gebildet ist, dass dieselbe in der Ruhestellung des Rotationskörpers (10; 18; 28) symmetrisch bezüglich der Einlaufebene ist.

2. Vorrichtung nach Anspruch 1, **dadurch gekennzeichnet, dass** der Rotationskörper (10;18) mehrere über den Umfang verteilte Aufnahmen (12; 19) für die vorderen Kanten der aufeinanderfolgend zugeführten Gegenstände (1) aufweist.

3. Vorrichtung nach Anspruch 2, **dadurch gekennzeichnet, dass** die Aufnahmen (12; 19) in Umfangsrichtung gleichwinklig beabstandet an dem Rotationskörper (10; 18) angeordnet sind.

4. Vorrichtung nach einem der Ansprüche 1 bis 3, **dadurch gekennzeichnet, dass** die Aufnahme (29) oder Aufnahmen (12; 19) in Form einer achsparallelen Nut ausgebildet ist bzw. sind.

5. Vorrichtung nach einem der Ansprüche 1 bis 4, **dadurch gekennzeichnet, dass** dem Rotationskörper (10; 18, 28) mindestens ein oberhalb seiner Mittelachse (9; 17; 27) angeordnetes oberes Transportelement (22; 30) und mindestens ein unterhalb seiner Mittelachse (9; 17; 27) angeordnetes unteres Transportelement (23; 31) zugeordnet ist.

6. **Vorrichtung nach einem der Ansprüche 1 bis 5, dadurch gekennzeichnet, dass** das Transportelement (15) oder die Transportelemente (22, 23; 30, 31) als drehangetriebene Transportwalze oder -rolle ausgebildet ist bzw. sind.

7. Vorrichtung nach einem der Ansprüche 1 bis 5, **dadurch gekennzeichnet, dass** das Transportelement (15) oder die Transportelemente (22, 23; 30, 31) als Bandförderer ausgebildet ist bzw. sind.

8. Vorrichtung nach einem der Ansprüche 1 bis 7, **dadurch gekennzeichnet, dass** der Rotationskörper (10; 18) an seiner Außenseite eine oder mehrere drehbar gelagerte Rollen oder Walzen (14; 21) zum Andrücken der abgelenkten, gesammelten Gegenstände (1) an das mindestens eine Transportelement (15; 22, 23) enthält.

9. Vorrichtung nach einem der Ansprüche 1 bis 6, **dadurch gekennzeichnet, dass** die Transportelemente (30, 31) drehangetriebene Transportwalzen mit je einer Abflachung (32, 33) der zylindrischen Außenflächen (34, 35) sind.

10. Vorrichtung nach einem der Ansprüche 1 bis 9, **dadurch gekennzeichnet, dass** dem Rotationskörper (10; 18; 28) eine erste Fördereinrichtung (2) zur Lieferung übereinander liegender flacher Gegenstände (1) vorgeordnet ist.

11. Vorrichtung nach einem der Ansprüche 1 bis 10, **dadurch gekennzeichnet, dass** dem Rotationskörper (10; 18; 28) eine zweite Fördereinrichtung (4; 41) zum Ab- oder Weitertransport der durch die Sammelvorrichtung gesammelten Gegenstände (1) nachgeordnet ist.

12. Vorrichtung nach einem der Ansprüche 1 bis 11, **dadurch gekennzeichnet, dass** die mindestens eine Aufnahme (12; 19; 29) einen sich nach radial außen erweiternden Querschnitt aufweist.

13. Verfahren zum Sammeln flacher Gegenstände (1), insbesondere Blätter, die in einer Einlaufebene aufeinanderfolgend zugeführt werden,
wobei eine bestimmte Anzahl an zugeführten Gegenständen durch Anschlag ihrer Vorderkanten an einem in einer Sammelstellung befindlichen Anschlagelement angehalten und dann durch Bewegen des Anschlagelements freigegeben wird, wobei die vorderen Kanten der Gegenstände (1) in einer durch eine Ausnehmung gebildeten Aufnahme (12; 19; 29) eines um eine Mittelachse (9; 17; 27) drehbaren Rotationskörper (10; 18; 28) angehalten werden und dass der Rotationskörper (10; 18; 28) nach Erreichen einer gewünschten Sammelmenge um einen vorgegebenen Drehwinkel gedreht wird, und
wobei die Vorderkanten der gesammelten Gegenstände (1) zum Abtransport aus einer Zuführungsebene abgelenkt werden und gleichzeitig eine leere Aufnahme (12; 19; 29) in die Sammelstellung gedreht wird,
**dadurch gekennzeichnet,**
**dass** die Mittelachse (9; 17; 27) des Rotationskörpers (10; 18; 28) und die Einlaufebene im wesentlichen in einer gemeinsamen Ebene angeordnet sind, und
**dass** die Ausnehmung derart gebildet ist, dass dieselbe in der Ruhestellung des Rotationskörpers (10; 18; 28) symmetrisch bezüglich der Einlaufebene ist.

14. Verfahren nach Anspruch 13, **dadurch gekennzeichnet, dass** die Gegenstände (1) einer nachfolgenden Gruppe bereits beim Abtransport der vorhergehenden Gruppe gesammelt werden.

15. Verfahren nach Anspruch 13 oder 14, **dadurch gekennzeichnet, dass** die in der Aufnahme angehaltenen Vorderkanten der Gegenstände (1) bei der Drehung des Rotationskörpers (10; 18: 28) zu mindestens einem Transportelement (15; 22, 23; 30, 31) hin abgelenkt werden.

16. Verfahren nach einem der Ansprüche 13 bis 15, **dadurch gekennzeichnet, dass** der Rotationskörper (10; 18; 28) zum Sammeln aufsteigend geschuppter Gegenstände in einem Drehsinn und zum Sammeln absteigend geschuppter Gegenstände im entgegengesetzten Drehsinn gedreht wird.

17. Verfahren nach einem der Ansprüche 13 bis 16, **dadurch gekennzeichnet, dass** der Rotationskörpers (10; 18; 28) durch einen Positionierantrieb, vorzugsweise einen Servomotor angetrieben wird.

## Claims

1. A device for collecting flat objects (1), particularly sheets, fed successively in an intake plane,
wherein the device includes a blocking means (3) containing at least one moveable blocking element for stopping and subsequently releasing a certain number of objects (1) fed,
wherein the blocking element is a rotational body (10; 18; 28) rotatable by a motor around its middle axis (9; 17; 27) which comprises at its exterior periphery at least one reception (12; 19; 29) formed by a recess for stopping the striking front edges of the objects (1) fed in an idle position of the rotational body (10; 18; 28) and for a deflection thereof when rotating the rotational body (10; 18; 28), and
wherein at least one transport element (15; 22, 23; 30, 31) for advancing the collected objects (1) deflected when rotating the rotational body (10; 18; 28) is associated to the rotational body (10; 18; 28),
**characterized in that**
the middle axis (9; 17; 27) of the rotational body (10; 18; 28) and the intake plane are essentially arranged in a common plane, and
the recess is formed such that it is symmetrical relative to the intake plane in the idle position of the rotational body (10; 18; 28).

2. The device according to claim 1, **characterized in that** the rotational body (10; 18) comprises several receptions (12; 19) distributed around the periphery for the front edges of the successively fed objects (1) .

3. The device according to claim 2, **characterized in that** the receptions (12; 19) are arranged spaced apart at the rotational body (10; 18) in the peripheral direction with equal angles.

4. The device according to one of claims 1 to 3, **characterized in that** the reception (29) or receptions (12; 19) is/are implemented in the form of a groove parallel to the axis.

5. The device according to one of claims 1 to 4, **characterized in that** at least one upper transport element (22; 30) arranged above its middle axis (9; 17; 27) and at least one lower transport element (23; 31) arranged below its middle axis (9; 17; 27) are associated to the rotational body (10; 18; 28).

6. The device according to one of claims 1 to 5, **characterized in that** the transport element (15) or transport elements (22, 23; 30; 31) is/are implemented as rotationally driven transport roll(s.

7. The device according to one of claims 1 to 5, **characterized in that** the transport element (15) or transport elements (22, 23; 30, 31) is/are implemented as belt conveyors.

8. The device according to one of claims 1 to 7, **characterized in that** the rotational body (10; 18), at its exterior face, contains one or several rotatably positioned rolls (14; 21) for pressing the deflected collected object (1) against the at least one transport element (15; 22, 23).

9. The device according to one of claims 1 to 6, **characterized in that** the transport elements (30, 31) are rotationally driven transport rolls having one flattening (32, 33) of the cylindrical exterior faces (34, 35) each.

10. The device according to one of claims 1 to 9, **characterized in that** first conveying means (2) for supplying flat objects (1) lying one above the other is arranged upstream of the rotational body (10; 18; 28).

11. The device according to one of claims 1 to 10, **characterized in that** second conveying means (4; 41) for removing or advancing the objects (1) collected by the collecting device is arranged downstream of the rotational body (10; 18; 28).

12. The device according to one of claims 1 to 11, **characterized in that** the at least one reception (12; 19; 29) comprises a cross section increasing to the radial outside.

13. A method for collecting flat objects (1), particularly sheets, fed successively in an intake plane,
wherein a certain number of objects fed are stopped by blocking their front edges at a blocking element arranged in a collecting position and then released by moving the blocking element, wherein the front edges of the objects (1) are stopped in a reception (12; 19; 29) formed by a recess of a rotational body (10; 18; 28) rotatable around a middle axis (9; 17; 27) and the rotational body (10; 18; 28) is rotated by a predetermined rotational angle after having reached a desired collecting amount,
wherein the front edges of the objects (1) collected are deflected for being removed from a feeding plane and at the same time an empty reception (12; 19; 29) is turned to the collecting position,
**characterized in that**
the middle axis (9; 17; 27) of the rotational body (10; 18; 28) and the intake plane are essentially arranged in a common plane, and
the recess is formed such that it is symmetrical relative to the intake plane in the idle position of the rotational body (10; 18; 28).

14. The method according to claim 13, **characterized in that** the objects (1) of a subsequent group are already collected when removing the previous group.

15. The method according to claim 13 or 14, **characterized in that** the front edges of the objects (1) stopped in the reception are deflected towards at least one transport element (15; 22, 23; 30, 31) when turning the rotational body (10; 18; 28).

16. The method according to one of claims 13 to 15, **characterized in that** the rotational body (10; 18; 28) is rotated in one rotational direction for collecting objects shingled in an ascending manner and is rotated in an opposite rotational direction for collecting objects shingled in a descending manner.

17. The method according to one of claims 13 to 16, **characterized in that** the rotational body (10; 18; 28) is driven by a positioning drive, preferably a servomotor.

## Revendications

1. Dispositif pour regrouper des objets plats (1), en particulier des feuilles, qui sont alimentés de manière successive dans un plan d'entrée,
le dispositif comportant un dispositif de butée (3) contenant au moins un élément de butée mobile destiné à arrêter et libérer successivement un nombre déterminé d'objets alimentés (1),
l'élément de butée étant un corps de rotation (10 ; 18 ; 28) rotatif de manière motorisée autour de son axe médian (9 ; 17 ; 27) et présentant, sur son pourtour extérieur, au moins un dispositif de réception (12 ; 19 ; 29) formé par un évidement, destiné à arrêter les bords avant venant en butée des objets alimentés (1) dans une position de repos du corps de rotation (10; 18; 28) et à les dévier lors de la rotation du corps de rotation (10 ; 18 ; 28), et
au corps de rotation (10 ; 18 ; 28) étant associé au moins un élément de transport (15 ; 22, 23 ; 30, 3 1) destiné à transporter, lors de la rotation du corps de rotation (10 ; 18 ; 28), les objets regroupés déviés (1),
**caractérisé par le fait**
**que** l'axe médian (9 ; 17 ; 27) du corps de rotation (10 ; 18 ; 28) et le plan d'entrée sont disposés sensiblement dans un plan commun ; et
**que** l'évidement est réalisé de sorte qu'il soit, en position de repos du corps de rotation (10 ; 18 ; 28), symétrique par rapport au plan d'entrée.

2. Dispositif selon la revendication 1, **caractérisé par le fait que** le corps de rotation (10 ; 18) présente plusieurs dispositifs de réception (12 ; 19), répartis sur le pourtour, des bords avant des objets (1) alimentés de manière successive.

3. Dispositif selon la revendication 2, **caractérisé par le fait que** les dispositifs de réception (12 ; 19) sont disposés sur le corps de rotation (10 ; 18) selon un même angle dans le sens du pourtour.

4. Dispositif selon l'une des revendications 1 à 3, **caractérisé par le fait que** le dispositif de réception (29) ou les dispositifs de réception (12 ; 19) est ou sont réalisés sous forme d'une rainure parallèle à l'axe.

5. Dispositif selon l'une des revendications 1 à 4, **caractérisé par le fait qu'**au corps de rotation (10 ; 18, 28) est associé au moins un élément de transport supérieur (22 ; 30) disposé au-dessus de son axe médian (9 ; 17 ; 27) et au moins un élément de transport inférieur (23 ; 31) disposé au-dessous de son axe médian (9 ; 17 ; 27).

6. Dispositif selon l'une des revendications 1 à 5, **caractérisé par le fait que** l'élément de transport (15) ou les éléments de transport (22, 23 ; 30, 31) est ou sont réalisés sous forme de cylindres ou rouleaux de transport entraînés en rotation.

7. Dispositif selon l'une des revendications 1 à 5, **caractérisé par le fait que** l'élément de transport (15) ou les éléments de transport (22, 23 ; 30, 31) est ou sont réalisés sous forme de transporteurs à bande.

8. Dispositif selon l'une des revendications 1 à 7, **caractérisé par le fait que** le corps de rotation (10 ; 18) contient, sur sa face extérieure, un ou plusieurs rouleaux ou cylindres (14 ; 21) montés de manière rotative destinés à pousser les objets (1) regroupés déviés contre l'au moins un élément de transport (15 ; 22, 23).

9. Dispositif selon l'une des revendications 1 à 6, **caractérisé par le fait que** les éléments de transport (30, 31) sont des cylindres de transport entraînés en rotation avec, chacun, un aplatissement (32, 33) des faces extérieures cylindriques (34, 35).

10. Dispositif selon l'une des revendications 1 à 9, **caractérisé par le fait que** devant le corps de rotation (10 ; 18 ; 28) est disposé un premier dispositif de transport (2) pour l'amenée d'objets plats disposés l'un au-dessus de l'autre (1) .

11. Dispositif selon l'une des revendications 1 à 10, **caractérisé par le fait qu'**après le corps de rotation (10; 18; 28) est disposé un deuxième dispositif de transport (4 ; 41) destiné à évacuer ou transporter plus loin les objets (1) regroupés par le dispositif de regroupement (1).

12. Dispositif selon l'une des revendications 1 à 11, **caractérisé par le fait que** l'au moins un dispositif de réception (12 ; 19 ; 29) présente une section s'évasant radialement vers l'extérieur.

13. Procédé pour regrouper des objets plats (1), en particulier des feuilles, qui sont amenés de manière successive dans un plan d'entrée,
un nombre déterminé d'objets alimentés étant arrêtés par butée de leurs bords avant contre un élément de butée se trouvant en position de regroupement et ensuite libérés par déplacement de l'élément de butée, les bords avant des objets (1) étant arrêtés dans un dispositif de réception (12 ; 19 ; 29), formé par un évidement, d'un corps de rotation (10 ; 18 ; 28) rotatif autour d'un axe médian (9 ; 17 ; 27) et que le corps de rotation (10 ; 18 ; 28) est, après que soit atteinte une quantité de regroupement souhaitée, tourné d'un angle de rotation prédéterminé, et
les bords avant des objets regroupés (1) étant, pour l'évacuation, déviés hors d'un plan d'amenée et un dispositif de réception (12 ; 19 ; 29) vide étant simultanément tourné en position de regroupement,
**caractérisé par le fait**
**que** l'axe médian (9 ; 17 ; 27) du corps de rotation (10 ; 18 ; 28) et le plan d'entrée sont disposés sensiblement dans un plan commun, et
**que** l'évidement est réalisé de sorte qu'il soit, en position de repos du corps de rotation (10 ; 18 ; 28), symétrique par rapport au plan d'entrée.

14. Procédé selon la revendication 13, **caractérisé par le fait que** les objets (1) d'un groupe suivant sont déjà regroupés lors de l'évacuation du groupe précédent.

15. Procédé selon la revendication 13 ou 14, **caractérisé par le fait que** les bords avant des objets (1) arrêtés dans le dispositif de réception (1) sont déviés, lors de la rotation du corps de rotation (10 ; 18 ; 28) en direction d'au moins un élément de transport (15 ; 22, 23 ; 30, 31).

16. Procédé selon l'une des revendications 13 à 15, **caractérisé par le fait que** le corps de rotation (10 ; 18 ; 28) est tourné, pour le regroupement d'objets disposés à la manière d'écailles ascendantes, dans un sens de rotation et, pour le regroupement d'objets disposés à la manière d'écailles descendantes, dans le sens de rotation opposé.

17. Procédé selon l'une des revendications 13 à 16, **caractérisé par le fait que** le corps de rotation (10 ; 18 ; 28) est entraîné par un entraînement de positionnement, de préférence un servomoteur.
